# FASCICULE DE BREVET EUROPEEN

(11) **EP 2 830 794 B1**
(45) Date de publication et mention de la délivrance du brevet: **26.10.2016**
(21) Numéro de dépôt: 12719254.0
(22) Date de dépôt: 27.03.2012
(51) Int. Cl.: B22D 11/115, B22D 11/12

(54) **ROULEAU BRASSEUR POUR MACHINE DE COULÉE CONTINUE DE PRODUITS MÉTALLIQUES À LARGE SECTION DROITE**
RÜHRWALZE FÜR EINE MASCHINE ZUM STRANGGIESSEN METALLISCHER PRODUKTE MIT BREITEM QUERSCHNITT
STIRRING ROLLER FOR A MACHINE FOR THE CONTINUOUS CASTING OF METALLIC PRODUCTS OF BROAD CROSS SECTION

(43) Date de publication de la demande: 04.02.2015
(73) Titulaire: ROTELEC, 93170 Bagnolet (FR)
(72) Inventeur: KUNSTREICH, Siebo, F-75010 Paris (FR)
(74) Mandataire: Ligi, Stefano
(86) Numéro de dépôt international: PCT/EP2012/001330
(87) Numéro de publication internationale: WO 2013/143557

(56) Documents cités:
- WO-A1-2011/117479
- CN-A- 101 450 374
- FR-A1- 2 301 325

## Description

La présente invention concerne les équipements électromagnétiques à champ magnétique glissant pour la mise en mouvement du métal liquide encore en fusion au sein d'un produit métallique de section droite large, tel qu'une brame d'acier, au cours de sa solidification, en aval de la lingotière, dans la zone du refroidissement secondaire de l'installation de coulée continue qui la produit.

Plus précisément, l'invention à trait à la réalisation d'un équipement de ce type, habituellement dénommé "Rouleau Brasseur" lorsqu'il fait corps avec un rouleau de soutien et de guidage de la brame coulée, rendu tubulaire à cet effet.

On rappelle que la partie électromagnétique d'un tel équipement est classiquement constituée par un inducteur linéaire polyphasé générant un champ magnétique mobile orienté perpendiculairement à la surface de l'enveloppe du rouleau qui l'entoure et qui glisse le long de l'axe de rotation de ce rouleau.

Si l'on effectue un historique rapide de cette technologie, aujourd'hui largement répandue dans la sidérurgie mondiale pour la coulée continue de brames, on est amené à retenir schématiquement trois temps.

Le premier, celui du principe, est représenté par le document FR 72/20546 publié en décembre 1973 et qui décrit un inducteur linéaire central polyphasé monté coaxialement avec une virole en acier amagnétique qui l'entoure. Ainsi nait le rouleau-brasseur en tant qu'équipement actif apte à se substituer à un ou plusieurs rouleaux de soutien et de guidage pleins préexistants sur la machine de coulée. Déjà là, les deux versions fondamentales sont révélées: inducteur tournant avec l'enveloppe du rouleau (la virole) au contact de la surface de l'une des grandes faces de la brame coulée, ou inducteur fixe.

Le second temps est celui du document FR 75/05623 publié en août 1976, lequel pose la conception technologique de base du rouleau-brasseur à inducteur tournant fondée sur une virole et des organes de liaison mécanique assurant le support de la virole tout en la laissant libre en rotation axiale. Ces organes sont ici constitués schématiquement par un ensemble formé, de chaque coté de la virole, par une fusée tubulaire tronconique, montée à l'extrémité de la virole, et par un palier à roulements monté sur un élément support déporté au delà des limites de la virole et fixé au châssis de la machine de coulée, la petite base de la fusée venant tourillonner dans ce palier. L'inducteur central est, quant à lui, maintenu et centré dans une portée intérieure de la grande base de chaque fusée. L'une au moins des fusées (amovible pour permettre le montage de l'inducteur dans la virole) dépasse de son palier support pour permettre la liaison électrique de l'inducteur à une alimentation polyphasée externe.

Le troisième temps est celui du document EP-A-0 043 315 publié en janvier 1982. Ce document révèle de façon détaillée la réalisation opérationnelle aboutie du rouleau brasseur, à inducteur fixe cette fois, qui a toujours cours de nos jours: on y retrouve la même structure d'ensemble que celle à inducteur tournant, sauf que l'inducteur central est tenu ici par sa propre ossature interne sur laquelle sont bobinés les enroulements électriques de phase. Cette ossature forme à cet effet un arbre axial dont les extensions terminales, rétrécies en diamètre, passent par les petites bases des fusées de la virole pour venir en prise dans les paliers à roulement supportant la virole et fixés au châssis de la machine par l'intermédiaire d'un flasque de clavetage monté sur la face externe de ces paliers et qui bloque l'inducteur en rotation axiale.

Ce flasque constitue par ailleurs le fond d'une boîte à eau étanche dotée des entrées/sorties d'eau pour le refroidissement de la virole et de l'inducteur par circulation dans l'espace annulaire calibré séparant l'inducteur de la virole. La boîte à eau, jouant également le rôle de panneau de connexion électrique, comporte extérieurement les bornes électriques qui relient l'inducteur à l'alimentation électrique externe.

Pour l'essentiel, et comme le montre la partie droite de la figure 1 jointe, une telle technologie connue d'un rouleau-brasseur se caractérise en somme par la coopération de deux sous-ensembles coaxiaux distincts, l'un libre en rotation axiale, l'autre fixe, et portés tous deux par les supports 4 de la virole 7 fixés au châssis 5 de la machine de coulée:
- un premier ensemble, fixe en rotation axiale, formé par l'inducteur central 8 dont les extensions terminales 12 viennent reposer sur des berceaux centreurs 14 qui le bloquent en rotation axiale et qui sont solidaires du châssis 5 de la machine de coulée par l'intermédiaire des éléments de support 4
- et un second ensemble, mobile lui en rotation axiale, formé par la virole 1 destinée à venir en contact roulant avec la brame coulée 6 et par ses deux fusées tubulaires 2 qui la prolonge à chacune de ses d'extrémités pour venir tourillonner par leur petite base 13 dans des paliers à roulements 3 déportés montés sur les éléments support 4 fixés au châssis 5 de la machine.

Par commodité, des boites à eau 16, servant également de panneau de connexion électrique 18 de l'inducteur, coiffent extérieurement les berceaux 14 de manière étanche.

Ce type de rouleau-brasseur, qui s'avère être parfaitement adapté à sa double fonction de support-brassage, est couramment utilisé pour la plupart des machines de coulée continue de brames de largeur standard, c'est à dire allant jusqu'à 1600-1700 mm environ, largeur à laquelle la virole soutenue par deux paliers d'extrémité est encore suffisamment rigide pour ne pas prendre une flèche rédhibitoire.

Ce type de rouleau-brasseur pourrait également être utilisé pour des brames très larges, à savoir supérieure à 2400 mm, moyennant alors la mise en place de deux demi-rouleaux avec palier à roulement intermédiaire, pour assurer à un tel ensemble sa rigidité et sa rectitude géométrique sous les contraintes thermomécaniques imposées par la présence à son contact d'une brame très large en cours de solidification (WO2011/117479).

En revanche, pour les brames de largeur intercalaire, disons de 2000 mm à +/- 20% (de 1600 à 2400 mm donc pour fixer les idées), cette technologie s'avère inapplicable. La présence des fusées d'extrémités rend la partie active de l'inducteur trop courte pour envisager la solution à deux demi-rouleaux avec palier intermédiaire. Et, sauf peut être à installer une encombrante (et exigeante en maintenance) cage réglable à deux rouleaux d'appui en berceau montés en parallèle, comme le propose le document chinois CN 101450374 publié en 2009, la solution à rouleau unique sans palier intermédiaire entraînerait à coup sûr une flèche rédhibitoire. Ceci, d'autant que la présence des fusées d'extrémités éloignent les points d'appui sur le châssis de la machine de coulée bien au delà de la simple distance nécessaire pour couvrir la brame sur toute sa largeur. A titre d'exemple, un rouleau-brasseur de 240 mm de diamètre monté à une distance de 3 m environ sous le niveau du métal coulé en lingotière dans une machine de coulée "standard" de 1600 mm de large prend, sous la force d'appui ferrostatique de la brame, une flèche inférieure à 1 mm, alors que dans une machine de 2000 mm de large, la flèche serait d'environ 4mm, ce qui est rédhibitoire.

Fort de ce constat, et tout en préservant l'intégralité des qualités fonctionnelles et opérationnelles des rouleaux brasseurs habituels, la présente invention a pour but de proposer une conception technologique de ceux-ci exempte de fusées d'extrémité afin de rigidifier la virole, de permettre une réalisation plus économique tant en coût d'acquisition que de fonctionnement et, de surcroit, de pouvoir couvrir tous les besoins en terme de largeur de brames, de 1600 mm (ou moins) à 2400 mm (et plus).

A cet effet, l'invention a pour objet un rouleau-brasseur pour une machine de coulée continue de produits métalliques de large section droite, tels une brame, comprenant :
- (a) au moins une virole externe en acier amagnétique en rotation axiale destinée à venir au contact avec la surface d'une grande face de la brame coulée,
- (b) des organes de liaison mécanique assurant le support de la virole en la laissant libre en rotation axiale,
- (d) un équipement électromagnétique interne constitué par au moins un inducteur linéaire polyphasé à champ magnétique glissant, monté coaxialement avec la virole de manière à ménager entre eux un espace annulaire pour la circulation d'un liquide de refroidissement, ledit équipement constituant un arbre axial pourvu d'extensions terminales creuses qui viennent en appui bloqué en rotation axiale sur lesdits éléments support, et
- (e) des boitiers d'entrée/sortie du liquide de refroidissement pourvus de bornes de connexions électriques et montés aux extrémités des extensions terminales de l'inducteur au delà desdits éléments support;
rouleau-brasseur caractérisé en ce que la virole porte sur lesdites extensions terminales de l'inducteur par l'intermédiaire desdits des organes de liaison mécanique constitués par des roulements interposés entre la virole et lesdites extensions terminales (de préférence aux extrémités de la virole).

Comme on l'aura compris, l'idée à la base de l'invention est de faire jouer à l'inducteur la fonction de support de la virole qui tourne à faible distance autour de lui. Pour cela, les paliers à roulement de la virole, ou plus généralement ses organes de liaison mécanique la laissant en rotation axiale libre, sont séparés de leurs éléments support traditionnels solidaires de la structure de la machine de coulée. De la sorte, on réserve à ces derniers la réception exclusive des extensions terminales de l'inducteur, alors que les paliers à roulements nécessaires au support de la virole libre en rotation axiale, deviennent dès lors que de simples roulements montés sur ces extensions terminales de l'inducteur.

Parmi les principaux avantages propres à la technologie des rouleaux brasseurs conforme à l'invention, et qui seront listés plus en détail dans la suite, on pourra déjà retenir la suppression, en tous cas une forte diminution, du phénomène de "rotulage" des roulements dans les paliers, puisque ceux-ci ont disparus.

La conception technologique selon l'invention ouvre par ailleurs des possibilités particulièrement attractives pour une réalisation simplifiée de rouleaux brasseurs extra-longs destinés, comme déjà souligné, aux machines de coulée de brames larges (plus de 1600 mm) dont la tendance se confirme de plus en plus au sein de la sidérurgie mondiale poussée par les exigences de productivité sans cesse croissante des aciéries.

On sait en effet que des rouleaux tubulaires de grande longueur unitaire peuvent prendre une flèche rédhibitoire sous la pression ferrostatique de la brame en appui sur eux. Pour apporter une solution à ce problème, conformément à une autre forme de réalisation de l'invention, avantageusement applicable donc à la coulée de brames larges, un tel rouleau-brasseur extra-long (que l'on dénommera par la suite "rouleau brasseur divisé") comprend en fait, non plus une, mais deux viroles alignées distinctes. Ces deux viroles sont de préférence de même longueur, et dotées de deux roulements supplémentaires intermédiaires qui portent sur une extension intermédiaire centrale de l'ossature axiale de l'inducteur. Cette extension intermédiaire est, elle même, soutenue par un support central complémentaire fixé au châssis de la machine de coulée.

On notera qu'un avantage propre à cette variante est la compacité de la zone palière centrale du rouleau brasseur divisé, compacité impossible à réaliser avec des fusées d'extrémités et qui conduit naturellement à un soutien mécanique plus étendu, donc meilleur, de la brame coulée dans la région centrale de ses grandes faces.

Un autre intérêt du rouleau brasseur divisé est d'ordre opérationnel: dans le cas des brames très large, disons au delà de 2 000 mm, on pourra assembler sur une même ossature axiale d'inducteur au sein du même rouleau-brasseur deux inducteurs, électriquement et magnétiquement indépendamment l'un de l'autre, tout en aménageant un support central fixé au châssis de la machine.

Dans toutes ses formes de réalisation, le rouleau brasseur selon l'invention, par rapport au rouleaux brasseurs traditionnels connus, s'exprime par le fait que les paliers à roulements d'extrémité ainsi que les fusées ont été supprimés et remplacés par des simples supports d'un arbre fixe non tournant représenté par les extensions terminales de l'inducteur et que la virole tourne autour de cet arbre fixe en portant sur ce dernier par l'intermédiaire de roulements qui la tiennent.

Cette disposition conduit à une forte diminution de la distance séparant les supports fixes du rouleau brasseur, donc à une réduction corrélative de la flèche que prend la virole en fonctionnement, d'où une réduction, voire une disparition du phénomène de rotulage.

En outre, les efforts qu'imprime la virole sur ses organes de liaison ne se transmettent plus par des fusées, nécessairement tubulaires, donc déformables, mais s'appliquent directement à un arbre central qui peut être dimensionné comme on le souhaite pour éviter toute déformation. Par ailleurs, transposée aux roulements intermédiaires dans la version du rouleau brasseur divisé, cette disposition assure un encombrement minimisé entre les deux viroles, donc une continuité de support maximisé de la brame sur sa largeur.

L'invention sera bien comprise et d'autres aspects et avantages apparaitront plus clairement au vu de la description qui suit donnant un exemple de réalisation des rouleaux brasseurs selon l'invention en référence aux planches de figures jointes sur lesquelles:
- la figure 1 est une représentation pédagogique, selon une vue en coupe axiale, d'un rouleau brasseur volontairement hybride pour faciliter la comparaison avec l'art antérieur, en ce sens que son extrémité de gauche (sur la figure) est réalisée avec la technologie selon l'invention, alors que son extrémité de droite est montrée dans sa forme de réalisation habituelle connue;
- la figure 2 est une vue en coupe axiale d'un rouleau brasseur dans sa version de base à virole unique (donc sans support central);
- la figure 3 est une vue en coupe axiale d'une variante de réalisation à double virole et support central, baptisée "rouleau brasseur divisé"

En se reportant d'abord, pour mémoire, à la partie droite de la figure 1, on voit qu'un rouleau brasseur classique est essentiellement formé par un corps tubulaire allongé tournant autour de son axe principal de symétrie A-A. Ce corps est constitué par une enveloppe, ou virole, 1 en acier inoxydable amagnétique et par des fusées tronconiques 2 qui maintiennent cette virole à ses deux extrémités, la petite base 2a de chaque fusée étant engagée dans un palier à roulement 3' intégré à un support 4 solidaire du châssis rigide 5 de la machine de coulée continue.

Cette machine de coulée permet de couler des brames métalliques 6 qui progressent depuis une lingotière en position haute jusqu'à l'outil de découpe à longueur au bas de la machine. Dans le même temps, s'opère progressivement la solidification complète du métal en fusion depuis la périphérie du produit coulé 6 sous l'effet d'un refroidissement intense de sa surface, par contact avec les parois internes de la lingotière, puis par arrosage direct d'eau dans les étages du refroidissement secondaire de la machine de coulée, là où précisément se trouvent les rouleaux brasseurs des machines qui en sont équipées.

C'est à cet endroit en effet que la brame coulée est maintenue et guidée dans son lent déplacement vers le bas par des rouleaux d'appui tournants qui viennent, par une génératrice constamment renouvelée au cours de la rotation, au contact appuyé sur chacune des grandes faces de la brame, telle la grande face 7 sur la figure.

Comme on le voit, le volume disponible à l'intérieur de la virole 1 est quasiment intégralement occupé par un inducteur électromagnétique 8 destiné à permettre une mise en mouvement contrôlé du métal encore en fusion au sein de la brame 6. A cet effet, l'inducteur 8, du type linéaire polyphasé, comporte une carcasse magnétique 9 qui sert de support d'enroulement aux bobinages de phase 10 qui se succèdent le long de l'inducteur de manière à pouvoir générer un champ magnétique, globalement dirigé perpendiculairement aux grandes faces de la brame 6, mais mobile, à savoir glissant le long de l'axe A-A de l'inducteur lorsque ces bobinages 10 sont correctement connectées aux bornes d'une alimentation polyphasée externe (diphasée ou triphasée) non représentée.

Cet inducteur 8 est, lui aussi, un corps de symétrie axiale sur son axe longitudinal qui se confond avec celui A-A de la virole 1 afin de pouvoir être bien centré sur cette dernière en ménageant entre eux un espace annulaire 11 pour la circulation d'un fluide de refroidissement qui assurera le maintien thermique du rouleau brasseur en fonctionnement. Ce centrage axial est réalisé à l'aide d'extensions terminales cylindriques 12 de l'inducteur de diamètre réduit afin de pouvoir s'engager avec un simple jeu fonctionnel dans la petite base 2a de la fusée 2 et dépasser des limites de celle-ci au delà du palier 3 par une portée 13 qui sert au clavetage pour bloquer l'inducteur en rotation axiale au niveau d'une plaque de bout 14 pourvue des clavettes nécessaires. Chaque extension terminale 12, qui est creuse (canal axial 24) et pourvue de conduites radiales 15 de communication avec l'espace annulaire 11, débouche dans une boîte à eau 16 montée étanche en extrémité sur la plaque de bout 14 et pourvue d'une tubulure 17 d'entrée ou de sortie de l'eau de refroidissement (de sortie sur la figure).

On voit que la boîte à eau 16 sert également de tableau à bornes de connexion 18 de l'inducteur 8 à une alimentation électrique polyphasée externe, les fils de liaison 19 de l'inducteur passant dans le creux axial de son extension 12 pour rejoindre les bornes 18.

En se reportant maintenant indifféremment sur la figure 2 ou sur la partie gauche de la figure 1, on voit que le rouleau brasseur selon l'invention (dont les éléments constitutifs identiques à ceux du rouleau brasseur connu que l'on vient de voir sont désignés par des références identiques) se distingue de la technologie classique connue par le fait que le palier à roulement 3' ainsi que la fusée à chaque extrémité du rouleau sont supprimés. Cette singularité permet de libérer de la place à l'extension terminale 20 de l'inducteur 8 qui vient alors reposer en appui, bloqué en rotation par une cale 31, dans le berceau formé par ce support fixe 4.

Comme on le voit, mais sans qu'il s'agisse d'une nécessité, cette extension 20 est prévue plus massive, avec un diamètre plus important que celui de l'extension analogue 12 du rouleau brasseur classique (partie droite de la figure), ce afin de renforcer au besoin sa résistance mécanique, puisqu'elle va être sur ce point plus sollicitée, comme on va le comprendre maintenant.

En effet, d'une part, des roulements 3 remplacent à eux seuls les fusées d'extrémité de la virole 1 (qui sont donc éliminées) dans leur fonction de maintien et d'entrainement en rotation de celle-ci et, d'autre part, ces roulements 3 viennent porter directement sur l'extension terminale 20 de l'inducteur qui sert ainsi de support à la virole 1.

Il est à noter que grâce à la suppression des fusées d'extrémités, la distance qui éloigne les supports fixes 4 entre eux se trouve ainsi réduite de 25 à 40 cm selon les cas par rapport à la technologie connue, soit près de 20% de la longueur du rouleau brasseur.

Un roulement 3 sera ainsi fixé à chaque extrémité de la virole. Cette fixation peut être assurée, de manière connue en soi, par une couronne boulonnée non représentée sur les figures pour ne pas les surcharger inutilement. De même, on aura avantage à prévoir une joue annulaire 32 montée en bout de virole pour servir de plaque de graissage des roulements 3 et qui vient coiffer ces roulements pour les protéger des poussières et améliorer l'étanchéité de l'ensemble.

On aura cependant avantage, comme déjà dit au début, d'opter, au moins à l'une des deux extrémités, sinon aux deux, pour une cage à roulements qui soit de conception mécanique "ouvrable" afin de faciliter le montage de l'inducteur 8 à l'intérieur de la virole 1 en atelier.

La figure 3 illustre la variante technologie de l'invention appliquée au cas où le rouleau brasseur est, non plus à virole unique s'étendant sur toute la largeur de la brame coulée, mais à deux demi viroles la et 1b.

Ces deux demi viroles, colinéaires, sont tenues à leur extrémités rapprochées par des roulements intermédiaires 3c et 3d et sont éloignées l'une de l'autre d'une courte distance (disons entre 10 et 20 cm) imposée par la présence entre elles d'une extension intermédiaire 20c de l'inducteur. Comme les roulements d'extrémité 3a et 3b portent sur les extensions terminales 20a/20b de l'inducteur, les roulements intermédiaires 3c et 3d portent sur l'extension intermédiaire 20c de l'inducteur, lequel à cet effet, est exempt de bobinages électriques et porte sur un support central 21 fixé au châssis 5 de la machine de coulée.

Comme déjà dit, un tel rouleau brasseur, que l'on qualifiera de "divisé" pour une raison qui découle à l'évidence de ce qui vient d'être dit, et formé en fait par deux demi-viroles notées 1a et 1b, constitue une réponse adéquate au besoin croissant, dans le monde de la sidérurgie en tous cas, de pouvoir couler en continu des brames de plus en plus larges, dépassant aisément la limite des rouleaux brasseurs conventionnels de 1.6/1.7 m, voire les 2,4 m de large et même davantage dans un avenir sans doute proche, car ce rouleau divisé est protégé contre une flèche rédhibitoire par le support central 21.

Les extensions terminales de l'inducteur 20a ou 20b, situées aux extrémités du rouleau, sont creuses afin de pouvoir déboucher,
- d'un coté, par leur extrémité libre, dans une boîte à eau étanche 16a ou 16b, pourvue d'une tubulure d'entrée/sortie de l'eau 17a ou 17b et dont le panneau à bornes 18a ou 18b forme une des parois (la paroi frontale sur la figure),
- et de l'autre coté, dans l'espace annulaire 11a ou 11b, ménagé entre chaque demi-virole 1a ou 1b et l'inducteur 8 par l'intermédiaire de conduites forées radiales 15a ou 15b.

L'extension intermédiaire 20c est également creuse et pourvue de conduites forées radiales 15c. 15d afin de constituer un conduit central étanche de communication entre les deux espaces annulaires 11 a et 11b.

Le refroidissement des demi- viroles 1a et 1b et de l'inducteur 8 est ainsi assuré par un circuit d'eau commun, comportant les éléments suivants, pris dans un ordre correspondant au sens de circulation du fluide de refroidissement, de la gauche vers la droite sur la figure 3:
- la boite d'alimentation en eau 16a dans laquelle l'eau de refroidissement pénètre par la tubulure d'amenée 17a reliée à une source d'eau sous pression non représentée;
- le passage axial 24a de l'extension terminale externe gauche 20a de l'inducteur 8 avec ses conduites radiales 15a qui débouchent à l'extrémité de l'espace annulaire 11a;
- ledit espace annulaire 11a ménagé entre la demi-virole 1a et l'inducteur concentrique 8 pour être apte à assurer une circulation d'eau au voisinage de la demi-virole 1a et la refroidir pendant et après son contact avec la brame chaude 6 ainsi que de refroidir la partie gauche de l'inducteur 8;
- les conduites radiales forées 15c, le passage axial 26 et les conduites radiales forées 15d de l'extension intermédiaire 20c de l'inducteur qui mettent en communication l'espace annulaire 11a avec l'espace 11b;
- ledit espace annulaire 11 b ménagé entre la demi-virole 1b et l'inducteur 8 pour être apte à assurer une circulation d'eau au voisinage de la périphérie de la demi-virole 1b et la refroidir pendant et après son contact avec la brame chaude 6 ainsi que de refroidir la partie droite de l'inducteur 8;
- les conduites radiales forées 15b et le passage axial 24b de l'extension externe droite 20b de l'inducteur qui débouche dans la boite d'évacuation de l'eau 16b
- et la boite d'évacuation de l'eau 16b pourvue d'une tubulure de sortie 17b pour la récupération en boucle de l'eau de refroidissement.

L'extension intermédiaire 20c de l'inducteur implique, bien entendu, que les bobinages électriques 10 soient écartées à cet endroit, mais la continuité mécanique entre la partie gauche et droite de l'inducteur est assurée par cette extension qui peut être en acier, ou dans le même matériau que l'ossature axiale de l'inducteur.

Conformément à une forme de réalisation de l'invention montrée sur la figure 3, ce rouleau brasseur divisé peut comporter deux inducteurs électromagnétiques distincts et séparés, un dans chaque demi virole: un inducteur 8a dans la demi virole de gauche 1a et un inducteur 8b dans la demi virole de droite 1b. Sont représentés ici. et conformément à une variante de réalisation préférée de l'invention, des inducteurs identiques 8a et 8b entre eux et semblables à l'inducteur unique 8 de la figure 1 ou 2.

Ces inducteurs peuvent être rendus mécaniquement solidaires par l'extension intermédiaire 20c ou séparables par exemple pour faciliter le montage, mais se réunissant au niveau du support central 21. Comme le montre la figure, un simple emboîtement de type "male-femelle" à cet égard sera suffisant pour assurer la liaison mécanique des deux inducteurs.

On aura cependant compris qu'une telle réunion mécanique entre les deux inducteurs 8a et 8b est nécessaire uniquement pour former une prise sur le support central 21, lorsque celui-ci est unique. On pourrait fort bien, en effet, retenir, à l'inverse, l'option dans laquelle chaque inducteur comporte à son extrémité intérieure son propre support central. Dans un tel cas, deux supports centraux viendraient donc se juxtaposer l'un à coté de l'autre, portés chacun par le châssis de la machine de coulée. Dans ce cas, il faudra cependant prévoir une jonction, même souple mais étanche, entre ces deux inducteurs accouplés pour permettre la circulation de l'eau de refroidissement.

Un autre aspect, qui pourrait représenter un inconvénient de cette variante, est que l'éloignement entre les deux demi-viroles serait corrélativement plus grand et, avec cet éloignement, aussi la fraction de la largeur de la brame coulée 6 laissée libre de tout soutien mécanique et non refroidie dans une zone "morte" au niveau des paliers intermédiaires. On pourrait toutefois atténuer les effets induits non souhaités sur la brame en prévoyant des jeux de demi-viroles de longueurs variables mais différentes sur un même rouleau. On décalerait ce cette manière, selon des principes déjà bien connus, les zones "mortes" sur la largeur de la brame coulée d'un rouleau à l'autre sur la hauteur de la machine de coulée, afin de tendre à homogénéiser globalement la perturbation après quelques mètres de progression de la brame dans la direction de la coulée.

On aura cependant compris que, quelque soit la variante de réalisation retenue pour la zone du support central 21, on dispose d'un rouleau brasseur constitué de deux demi-rouleaux à deux inducteurs distincts 8a et 8b générant des champs magnétiques glissants qui peuvent être réglés indépendamment l'un de l'autre, tant en puissance qu'en sens de glissement le long de l'axe des inducteurs pour peu que l'on dispose de deux alimentations électriques, ou d'une alimentation unique apte à pouvoir alimenter séparément chaque inducteur. C'est pour cela d'ailleurs que l'on réservera de préférence, pour des raisons pratiques, à un inducteur donné, 8a ou 8b, le panneau à bornes de connexion électrique qui lui est le plus proche, respectivement 18a et 18b.

Pour une meilleure clarté de l'exposé, il convient sans doute de rappeler maintenant que les inducteurs 8a et 8b étant de type linéaire polyphasés (triphasés ou plus habituellement biphasés), chacun d'eux nécessite autant de paires de bornes de connexion que de phases de son alimentation électrique: deux paires pour un biphasé, trois paires pour un triphasé (étant néanmoins remarqué que dans le cas d'un montage électrique de l'inducteur "sans neutre sortie", son nombre de bornes sera trois pour un biphasé et trois pour un triphasé).

Un inducteur de ce type produit un champ magnétique dont les lignes de forces sont globalement orientées perpendiculairement à l'axe longitudinal A-A de l'inducteur et mobile, car on peut le faire glisser le long de cet axe dans un sens ou dans l'autre par simple inversion de phase de l'alimentation électrique. On comprend donc que si l'on dispose de deux alimentations électriques, ou ce qui revient au même, d'une alimentation dédoublable, on peut régler les champs glissants sur les deux inducteurs 8a et 8b d'un même rouleau brasseur indépendamment l'un de l'autre, ce qui ouvre des perspectives particulièrement intéressantes quant aux possibilités de mise en mouvement du métal en fusion au sein de la brame en cours de coulée.

On notera qu'un tel rouleau-brasseur divisé à deux inducteurs distincts ne se distingue pas visuellement d'un rouleau-brasseur à inducteur unique. Simplement, chaque inducteur doit avoir le set complet de bobinages permettant de générer un champ magnétique glissant (minimum quatre pour inducteur biphasé et six pour inducteur triphasé), alors que l'inducteur unique repartit, lui, son set de bobinages entre la partie gauche et droite, ce qui peut par exemple permettre d'augmenter le nombre de paires de pôles par phase.

D'autre part, les connexions des bobinages d'un inducteur aux phases de l'alimentation électrique seront tous dirigés, de préférence, vers le même panneau de connexion électrique présent à une extrémité du rouleau et les connexions de l'autre inducteur seront dirigés tous vers l'autre panneau de connexion monté à l'autre extrémité du rouleau (ici les connexions 18a vers le panneau le plus proche 19a et les connexions 18b vers le panneau 19b), alors qu'avec un inducteur unique, la moitié des connexions peut être regroupée à gauche et l'autre moitié à droite.

On aura compris que ni dans le cas d'un rouleau brasseur divisé à inducteur unique (fig.2), ni dans le cas à deux inducteurs distincts (fig.3), il est nécessaire de prévoir des connexions à travers l'extension intermédiaire centrale 20c de l'inducteur, ce qui compliquerait sinon la conception et le montage de l'installation.

Les rouleaux brasseurs selon l'invention, dans leur forme de réalisation sans support central 21, peuvent être intégrés sans difficultés particulières à un segment de la structure de la machine de coulée portant d'autres rouleaux habituels de soutien et de guidage de la brame. Ceci est vrai également pour des rouleaux brasseurs divisés selon l'invention, car les rouleaux habituels de soutien sont, eux, également pourvus de paliers intermédiaires ou de supports intermédiaires dans les cas de machines larges et la structure des segments est déjà conçue avec des châssis pour supports centraux.

On aura compris de cette observation que les rouleaux brasseurs non divisés à virole unique, donc sans support central. conformément à une réalisation de l'invention, devront être plutôt réservés à la coulée de brames de largeur classique, c'est à dire jusqu'à1650 mm environ pour fixer les idées. Au delà, on optera de préférence pour des rouleaux brasseurs divisés à deux demi-viroles et support central, étant toutefois souligné que, pour autant, il n'y a aucune contre-indication à les utiliser également pour la coulée de brames de largeur habituelle.

A titre d'exemple non limitatif, pour la coulée de brames larges, de l'ordre de 2000 mm ou plus par exemple, on peut prévoir des rouleaux brasseurs divisés à deux inducteurs distincts qui présentent chacun une longueur de virole de l'ordre de 1000 mm, avec un support central de 10 cm de large environ. Le diamètre des demi viroles peut être, lui, de l'ordre de 240 mm ou plus.

En variante, on peut prévoir, pour certains au moins des rouleaux brasseurs divisés à support central équipant une machine de coulée continue de brames, que les longueurs des deux demi-viroles soient inégales. En effet, l'absence de guidage de la brame coulée sur la largeur du support central fait que la portion de la brame passant en regard de ce "trou" peut gonfler. Aussi, prévoir des rouleaux brasseurs divisés ayant des demi viroles contigües de longueur inégale, en disposant donc leur support central de façon décalée entre deux rouleaux brasseurs divisés successifs, permettra de faire en sorte que ce ne soit pas toujours la même portion de la largeur de la brame qui gonflera. On évitera ainsi au besoin les défauts de brames générés par le gonflement tels que criques et porosités.

On pourra observer que les roulements de la virole pourront être exposés à la chaleur de la brame en cours de coulée davantage que dans la technologie connue de rouleaux brasseurs à fusées porteuses décalées de part et d'autre de la virole. En variante, on pourra donc opter avantageusement pour des roulements de viroles à déformation thermique hélicoïdale. Ce type de roulements mécaniques se trouve dans le commerce. A ce propos, on signale ici, à titre purement informatif, les roulements produits et commercialisés par la firme allemande "Maschinenfabrik Joseph EICH KG Gmbh.

Il va de soi que l'invention ne saurait se limiter aux exemples déréalisation décrits, mais qu'elle s'étend à de multiples variantes ou équivalents dans la mesure où est respectée sa définition donnée par les revendications qui suivent.

Par exemple, on aura compris qu'il faut entendre par le terme "fusée" utilisé pour qualifier les éléments support montés aux extrémités de la ou des deux viroles constitutives d'un rouleau brasseur divisé, recouvre tout organe de transmission apte à assurer une liaison rigide étanche entre les viroles et les paliers à roulements qui les portent en rotation axiale libre.

## Revendications

1. Rouleau-brasseur pour une machine de coulée continue de produits métalliques de large section droite, tels une brame, comprenant :
- (a) au moins une virole externe (1) en acier amagnétique en rotation axiale destinée à venir au contact avec la surface d'une grande face (7) de la brame coulée (6),
- (b) des organes de liaison mécanique assurant le support de la virole en la laissant libre en rotation axiale,
- (c) un équipement électromagnétique interne constitué par au moins un inducteur linéaire polyphasé (8) à champ magnétique glissant, monté coaxialement avec la virole (1) de manière à ménager entre eux un espace annulaire (11) pour la circulation d'un liquide de refroidissement, ledit équipement constituant un arbre axial (9) pourvu d'extensions terminales (20) aptes à venir en appui bloqué en rotation axiale (4,31) sur la machine de coulée, lesdites extensions terminales étant creuses pour permettre le passage du liquide de refroidissement et le passage des connexions électriques de l'inducteur, et
- (d) des boitiers d'entrée/sortie (16a, 16b) du liquide de refroidissement pourvus de bornes de connexions électriques (18a, 18b) et montés aux extrémités des extensions terminales (20) de l'inducteur au delà dudit appui bloqué ;
rouleau-brasseur **caractérisé en ce que** la virole (1) porte sur l'inducteur (8) par l'intermédiaire desdits organes de liaison mécanique constitués par des roulements (3) interposés entre ladite virole et les extensions terminales (20) de l'inducteur.

2. Rouleau-brasseur selon la revendication 1, **caractérisé en ce qu'**il comprend deux demi-viroles (1a, 1b) alignées distinctes dotées d'organes de liaison mécanique avec une extension intermédiaire (20c) de l'inducteur démunie de bobinages électriques, et un support central (21) solidaire du châssis (5) de la machine de coulée, lesdits organes de liaison mécanique étant constitués par au moins un roulement intermédiaire (3c, 3d) porté par ladite extension intermédiaire (20c) et cette dernière étant en appui sur ledit support central (21).

3. Rouleau-brasseur selon la revendication 2, **caractérisé en ce que** chaque demi-virole (1a, 1b) incorpore son propre inducteur (8a, 8b)

4. Rouleau-brasseur selon la revendication 2 **caractérisé en ce que** ledit roulement intermédiaire est un roulement unique, commun aux deux demi-viroles (1a, 1b) aux extrémités desquelles il est fixé de part et d'autre.

## Patentansprüche

1. Umrührrolle für eine Stranggussmaschine zur Bearbeitung zahlreicher Metallprodukte,
wie einer Bramme, die umfasst:
- (a) mindestens einen Außenrings (1) aus nichtmagnetischem Stahl im axialen Rundlauf, der mit einem großen Teil der Oberfläche (7) der gegossenen Bramme (6) in Kontakt tritt,
- (b) mechanische Verbindungselemente, die den Ring stützen und diesem einen freien axialen Rundlauf ermöglichen,
- (c) einen internen elektromagnetischen Bauteil bestehend aus mindestens einem linearen mehrphasigen Induktor (8) mit magnetischem Wanderfeld, koaxial mit dem Ring montiert (1), sodass zwischen ihnen ein ringförmiger Raum (11) für die Zirkulation einer Kühlflüssigkeit entsteht, wobei dieser Bauteil eine axiale Welle (9) mit Klemmenerweiterungen (20) hat, geeignet zur blockierten Anlage in axialem Rundlauf (4,31) an die Stranggussmaschine. Die genannten Klemmenerweiterungen sind hohl, damit der Durchgang der Kühlflüssigkeit und der Durchgang der elektrischen Anschlüsse des Induktors, gewährleistet sind, und
- (d) Eingangs-/Ausgangboxen (16a, 16b) der Kühlflüssigkeit, die mit elektrischen Anschlussklemmen (18a, 18b) ausgestattet sind und an den Enden der Klemmenerweiterungen (20) des Induktors befestigt sind, über dem genannten blockierten Trägerelement; Umrührrolle,
die **dadurch gekennzeichnet ist, dass** der Ring (1) am Induktor (8) anschließt - durch die genannten mechanischen Verbindungselemente, die aus Laufringen (3) bestehen, die zwischen dem genannten Ring und den Klemmenerweiterungen (20) des Induktors gelagert werden.

2. Umrührrolle nach Anspruch 1, **dadurch gekennzeichnet, dass** sie zwei Halbschalen (1 a, 1b) enthält, separat ausgerichtet und mit Verbindungselementen ausgestattet mit einem Zwischenstück (20c) des Induktors ohne elektrische Spulen und einem zentralen Träger (21) auf dem Rahmen (5) der Gussmaschine, wobei die genannten mechanischen Verbindungselemente aus mindestens einem Zwischenlager (3c, 3d) bestehen, das von dem genannten Zwischenstück (20c) gestützt wird, und dieses sich auf den zentralen Träger (21) stützt.

3. Umrührrolle nach Anspruch 2, **dadurch gekennzeichnet, dass** jede Halbschale (1a, 1b) ihren eigenen Induktor beinhaltet (8a, 8b).

4. Umrührrolle nach Anspruch 2 **dadurch gekennzeichnet, dass** das besagte Zwischenlager ein Einzellager für beide Halbschalen (1a, 1b) ist, an deren Enden es beiderseits fixiert ist.

## Claims

1. A brewer-roll for a machine for the continuous casting of metal products of wide straight section, such as a slab, comprising
- (a) at least one outer ferrule (1) in non-magnetic steel in axial rotation intended to come into contact with the surface of one large side (7) of the cast slab (6),
- (b) mechanical connecting mechanisms providing a support for the ferrule, leaving it free to rotate axially,
- (c) internal electromagnetic equipment consisting of at least one multi-phase inducer (8) with a sliding magnetic field mounted coaxially with the ferrule (1) in order to provide an annular space (11) for the circulation of a liquid coolant, said equipment constituting an axial shaft (9) fitted with terminal extensions (20) capable of providing locked support, in axial rotation (4,31), for the casting machine, said terminal extensions being hollow to allow passage of the cooling liquid and of the electrical connections of the inducer, and
- (d) input/output boxes (16a, 16b) for the liquid coolant, provided with electrical connection terminals (18a, 18b) and mounted on the ends of the terminal extensions (20) of the inducer beyond said locked support;
brewer-roll **characterised in that** the ferrule (1) bears upon the inducer (8) by means of said mechanical connection mechanisms consisting of bearings (3) inserted between said ferrule and the terminal extensions (20) of the inducer.

2. The brewer-roll according to Claim 1, **characterised in that** it comprises two separate aligned half-ferrules (1a, 1b) fitted with mechanical connection mechanisms with an intermediate extension (20c) of the inducer free of electrical windings, and a central support (21) integral with the frame (5) of the casting machine, said mechanical connection mechanisms consisting of at least one intermediate bearing (3c, 3d) supported by said intermediate extension (20c), and the latter being supported on said central support (21).

3. The brewer-roll according to Claim 2, **characterised in that** each half-ferrule (1a, 1b) incorporates its own inducer (8a, 8b).

4. The brewer-roll according to Claim 2, **characterised in that** said intermediate bearing is a single bearing common to the two half-ferrules (1a, 1b) at the ends of which it is fixed at various points.
